# FASCICULE DE BREVET EUROPEEN

(11) **EP 0 639 948 B1**
(45) Date de publication et mention de la délivrance du brevet: **28.04.1999**
(21) Numéro de dépôt: 94906941.3
(22) Date de dépôt: 11.02.1994
(51) Int. Cl.: A47F 3/04

(54) **MEUBLES REFRIGERES DEMONTABLES**
ZERLEGBARE GEKÜHLTE MÖBELN
COLLAPSIBLE REFRIGERATED CABINETS

(30) Priorité: 12.02.1993 FR 9301970
(43) Date de publication de la demande: 01.03.1995
(73) Titulaire: RENARD, André, F-83100 Toulon (FR)
(72) Inventeur: RENARD, André, F-83100 Toulon (FR)
(74) Mandataire: Somnier, Jean-Louis
(86) Numéro de dépôt international: FR9400158
(87) Numéro de publication internationale: WO9417698

(56) Documents cités:
- EP-A- 0 296 343
- FR-A- 1 143 565
- GB-A- 2 198 030
- US-A- 3 719 408
- US-A- 4 845 957

## Description

La présente invention est relative à un meuble d'exposition de produits alimentaires ou similaires dans un magasin.

De nombreux produits nécessitent d'être disposés (dans les surfaces de vente) dans des meubles ou vitrines réfrigérées (ou refroidies) par une circulation d'air froid afin de maintenir lesdits produits dans des conditions de conservation acceptables.

Trois problèmes principaux doivent être résolus par ce type de meuble : ces meubles doivent permettre d'exposer les produits en vente d'une manière assurant une visibilité maximum pour le consommateur passant dans le magasin à proximité du meuble et permettant la meilleure mise en valeur possible du produit notamment par un bon éclairage ; par ailleurs ce type de meuble doit permettre la conservation des produits ce qui est généralement réalisé par une circulation d'air froid (dans le meuble) qui est en général dynamique, c'est-à-dire assurée par au moins un ventilateur de circulation d'air froid ; de nombreux meubles de ce type comportent plusieurs étagères superposées et comportent dans leur façade avant une zone d'accès aux produits exposés sensiblement frontale grâce à une ouverture de grande dimension prévue dans la façade avant dudit meuble ; ladite circulation d 'air comporte un rideau d'air destiné à éviter ou limiter la pénétration d'air chaud dans ledit meuble par ladite zone d'accès frontal aux produits exposés.

Un autre problème général à résoudre pour ce type de dispositif est de permettre un chargement et un déchargement des produits, respectivement dans le meuble ou hors du meuble, rapide et facilité.

Un meuble remplissant sensiblement ces fonctions est décrit par exemple dans le brevet US 3 719 408 (FULLINGTON), lequel meuble comporte une zone d'exposition des produits comportant une zone d'accès frontal, lequel meuble comporte un circuit de circulation d'air froid comportant un rideau d'air froid protégeant cette ouverture d'accès frontal et un système de refroidissement de l'air en circulation ; ledit meuble est prévu pour recevoir des chariots mobiles comportant une pluralité d'étagères superposées destinées à recevoir et exposer les produits en vente.

Néanmoins les meubles connus décrits notamment dans ce document présentent de nombreux inconvénients.

En effet, ce type de meuble est très couteux et très difficile sinon impossible à démonter et à réutiliser lors d'une modification de l'agencement ou de l'aménagement d'un magasin, lesquelles opérations d'aménagement de magasin sont rendues de plus en plus fréquentes afin d'attirer la clientèle.

Il a été décrit par ailleurs dans la demande de brevet EP 296 343 (GERVAIS DANONE) un container d'exposition de produits maintenus à basse température dans des locaux de vente ; ce document décrit un container ou caisse sensiblement parallélipédique, ouvert par sa face supérieure, dont les parois latérales peuvent être notamment réalisées en carton : ce container peut être disposé sur une palette ; le container peut recevoir, soit dans une cavité ou découpe dans l'une des parois latérales de la caisse, soit posé sur la partie supérieure de la caisse, un dispositif de refroidissement tel qu'un accumulateur de froid ou un dispositif comportant un circuit frigorifique muni d'un évaporateur susceptible de refroidir l'air dans une zone supérieure de la caisse contenant les produits exposés.

Bien que le dispositif décrit dans ce document facilite le chargement et le déchargement des produits qui peuvent être livrés dans ladite caisse, ce dispositif ne permet pas une circulation d'air froid dans le container contenant les produits, et son utilisation est donc limitée à certains types de produits supportant un refroidissement peu important délivré par le module de refroidissement prévu dans ce document ; par ailleurs un gros inconvénient de ce dispositif est qu'il n'est pas du tout adapté à la promotion des produits mis en vente, lesquels produits sont entassés à l'intérieur de la caisse et laquelle caisse ne permet pas une bonne visibilité des produits et un accès facile du consommateur à ceux ci.

Le Document US-A-4,845,957 décrit un meuble réfrigéré d'exposition de produits sur un plan d'exposition, qui comporte des moyens de guidage et de circulation d'air frais et des moyens de distribution d'air vers ledit plan ; le meuble comporte une structure montée de façon amovible sur un socle qui comporte une partie des moyens de guidage et de circulation d'air.

Le document GB-A-2,198,030 décrit un meuble réfrigéré comportant deux plans d'exposition sensiblement superposés.

Le problème posé consiste donc à procurer un meuble ou vitrine réfrigéré qui soit très facilement démontable, tout en répondant aux problèmes généraux posés à ce type de dispositif, à savoir : assurer une très bonne conservation des produits par une circulation correcte d'air froid qu'elle soit statique ou par l'intermédiaire de ventilateurs de circulation d'air froid, permettRE une excellente visibilité des produits pour le consommateur et permettre de mettre en valeur les produits exposés et de donner un accès facilité aux produits pour le consommateur ; le dispositif doit également permettre un chargement et un déchargement des produits très facile.

La présente invention consiste à procurer un meuble selon la revendication 1.

De préférence les moyens de guidage d'air refroidi comportent des panneaux d'habillage qui sont aisément démontables et qui sont essentiellement constitués par un matériau composite multi couches comportant au moins une couche ou feuille de papier ou carton, et qui sont susceptibles de recevoir sur leur face extérieure une impression ou sérigraphie de messages publicitaires.

Avantageusement, ledit meuble comporte un panneau intérieur perforé de distribution d'air frais vers lesdits produits et/ou lesdites étagères, et comporte un habillage ou superstructure sensiblement monobloc et semi rigide, lequel habillage est réalisé dans un matériau mince et léger, multicouche ou feuilleté comportant au moins une couche ou feuille de papier ou carton. Avantageusement, ledit meuble comporte des supports d'étagéres et des moyens de circulation d'air froid vers lesdites étagères permettant une introduction d'air à l'arrière ou au dessus desdites étagéres, lequel meuble comporte de préférence des moyens de reprise ou d'aspiration d'air frais en partie basse, par exemple en avant dudit meuble.

Ledit meuble comporte une zone d'accès qui est de préférence sensiblement frontale, par une ouverture de grande dimension prévue dans la façade ou face avant dudit meuble, laquelle zone d'accès ou face avant est de préférence inclinée par rapport à l'horizontale, par exemple sensiblement verticale, lequel meuble peut comporter un rideau d'air visant à limite les entrées d'air chaud à l'intérieur dudit meuble par ladite zone d'accès frontal aux produits.

Dans le cas d'un meuble de forme générale sensiblement parallélépipédique, la solution au problème posé consiste à procurer un meuble réfrigéré, pour l'exposition et la vente de produits sur au moins deux étagères sensiblement superposées, comportant au moins un panneau latéral, au moins un panneau frontal, au moins un panneau arrière, dans lequel ledit habillage comporte lesdits panneaux latéraux et frontaux et ledit panneau arrière qui sont reliés entre eux par exemple par des agrafes et/ou par collage.

Ledit meuble comporte un socle (ou embase) formant support dudit habillage, et comporte des moyens d'assemblage et de dèsassemblage rapide dudit habillage par rapport audit socle; ledit habillage peut être assemblé manuellement avec ledit socle formant support par un mouvement sensiblement vertical descendant de manière à entourer ou coiffer ledit socle.

De préférence, lesdites agrafes sont en matière plastique, par exemple en forme de pointe à tête plate, ou bien en deux parties male et femelle en forme de "bouton pression", de manière à permettre un assemblage des panneaux entre eux qui soit inamovible.

L'un au moins desdits panneaux latéraux, frontaux, ou panneau arrière, et/ou ledit matériau constituant lesdits panneaux, a une densité inférieure ou égale à quatre cent kilos par mètre cube, par exemple inférieure ou égale à trois cent kilos par mètre cube. L'un au moins desdits panneaux a une épaisseur inférieure ou égale à trente millimètres par exemple de l'ordre de 20 à 25 millimètres. De préférence lesdits panneaux et/ou ledit matériau multi couches tes constituant a un coefficient de transmission thermique et une résistance mécanique relativement faible, et comportent au moins une feuille externe (revêtement) en papier, carton, film de matière plastique, qui est imprimée, sérigraphiée...

L'invention s'applique à des meubles réfrigérés de toutes formes, notamment de forme sensiblement cylindrique de section circulaire d'axe sensiblement vertical, ainsi qu'à des meubles en forme générale de pyramide.

Dans un exemple de réalisation, lesdits panneaux (pouvant constituer ledit habillage et/ou lesdites étagères et/ou lesdits panneaux - éventuellement perforés - de guidage et de distribution d' air frais) peuvent être constitués par deux (respectivement trois) couches de carton ondulé superposées qui sont maintenues par au moins trois (respectivement au moins quatre) couches sensiblement planes de carton ; lesdites couches ou feuilles de carton sont par exemple enduites de paraffine.

Avantageusement ledit socle formant support comporte une partie supérieure de forme sensiblement parallélipédique qui comporte des coins ou angles sensiblement arrondis ou cassés, et comporte, dans une partie inférieure dudit support, des moyens d'appui (ou butée ou portée) d'une partie au moins du bord inférieur dudit habillage.

Avantageusement ledit socle comporte un échangeur ailette de refroidissement d'air circulant dans ledit meuble, lequel échangeur peut être constitué par un évaporateur alimenté en fluide frigorigène par un circuit frigorifique à compression;

Alternativement, ledit échangeur est constitué par une batterie de refroidissement dans laquelle circule un fluide réfrigérant tel que de l'eau glycolée, lequel fluide réfrigérant peut être délivré audit meuble par un groupe frigorifique externe audit meuble; ledit socle comporte au moins un ventilateur de circulation dudit air refroidi par ledit échangeur.

Avantageusement l'un au moins desdits panneaux latéraux, frontaux, arrière, est muni d'une découpe délimitant une ouverture susceptible d'être en regard d'une ouverture aménagée dans une paroi latérale dudit socle, lesquelles ouvertures permettent le passage de l'air pour permettre le refroidissement d'un fluide frigorigène dans un condenseur.

Avantageusement ledit meuble comporte des pieds ou longerons qui délimitent au moins un espace libre permettant l'engagement de fourches d'un engin de manutention sous ledit socle formant support et permettant ainsi une manutention facilitée dudit socle et/ou dudit meuble.

Avantageusement ledit meuble comporte des moyens d'étanchéité relative à l'air, entre ledit socle et ledit habillage.

Avantageusement lesdites étagères et ledit panneau interne perforé sont réalisés dans un matériau multi couche à base de papier ou carton ; ledit meuble peut comporter un panneau de plafond qui est en partie au moins transparent, de manière à permettre l'éclairage des produits disposés sur lesdites étagères par une source lumineuse externe audit meuble.

Avantageusement ledit meuble comporte un interrupteur de marche et d'arrêt d'un groupe frigorifique et/ou dudit ventilateur de circulation d'air prévu dans ledit socle, lequel interrupteur est déclenché par contact ou par un détecteur de proximité lors du montage (respectivement démontage) dudit habillage sur ledit socle.

Grâce auxdits panneaux permettant le guidage de l'air refroidi à l'intérieur dudit meuble et comportant sur leur face externe une feuille susceptible d'être imprimée ou sérigraphiée, lesdits meubles sont très légers et facilement démontables et peuvent être ainsi facilement déplacés à l'intérieur d'un magasin lors d'un changement de l'aménagement d'un magasin.

Les meubles selon l'invention sont adaptés pour être mis en place a l'intérieur de magasins par les distributeurs d'une gamme de produits, pour mettre en évidence des produits pour lesquels une promotion doit être faite, en plaçant pendant une période de quelques jours à quelques semaines des meubles aux extrémités des linéaires d'exposition de produits.

Dans un mode préférentiel de réalisation où ledit meuble comporte un habillage ou superstructure sensiblement entièrement réalisé dans ledit matériau multicouche à l'aide de panneaux reliés entre eux par agrafage et/ou collage, l'entière superstructure peut être presque instantanément démontée de son socle comportant les moyens ce refroidissement, et peut être jetée et remplacée.

ladite superstructure ou habillage peut remplir la fonction de support desdites étagères et desdits produits et permet une excellente visibilité et une bonne mise en valeur des produits exposés.

Grâce aux découpes transparentes prévues dans les panneaux latéraux d'habillage dudit meuble et éventuellement dans le panneau de plafond, la mise en valeur ces produits peut être encore améliorée en facilitant la pénétration à l' intérieur dudit meuble de la lumière provenant de sources lumineuses externes audit meuble.

Les moyens d'étanchéité prévus entre ledit habillage et ledit socle contenant les moyens de refroidissement d'air, permettent une circulation d'air froid avec des pertes ou fuites d'air froid limitées et permettent ainsi de garantir une bonne conservation des produits exposés.

Ledit matériau constituant lesdits panneaux dudit habillage ou superstructure comporte une quantité importante de carton, de sorte que ledit habillage peut être jeté après quelques semaines ou mois d'utilisation, et recyclé.

Lorsque lesdites étagères d'exposition des produits sont réalisées dans ledit matériau multi couches à base de carton, lesdites étagères peuvent être utilisées pour le conditionnement et le transport des produits exposés et être mises en place à l'intérieur dudit meuble, sans déballage des produits emballés et portés par ladite étagère.

les panneaux et/ou l'habillage comportant lesdits panneaux et/ou ladite superstructure complète de meubles selon l'invention peuvent être fabriqués industriellement à des prix bas, permettant ainsi leur remplacement à des intervalles de temps faibles (quelques semaines ou mois), et résolvent ainsi le problème de l'entretien des meubles qui sont soumis à des dégradations importantes et dont l'aspect extérieur se trouve (pour les meubles connus) rapidement dégradé et ne leur permet plus de remplir leur fonction d'attraction de la clientèle.

Lorsque ledit habillage et lesdites étagères sont réalisés dans ledit matériau multi couche, ledit habillage et lesdites étagères peuvent être assemblés en usine et servir d'emballage pour le transport des produits à exposer, l'ensemble habillage/étagères/produits constituant un ensemble monobloc semi-rigide pouvant être livré dans le magasin et mis en place dans les rayons par un simple emboîtage sur ledit socle.

Les nombreux avantages procurés par l'invention, seront mieux compris au travers de la description suivante qui se réfère aux dessins annexés, qui illustrent sans aucun caractère limitatif, des modes particuliers de réalisation de meubles d'exposition selon l'invention.
La figure 1 illustre schématiquement les principaux composants d'un meubles réfrigéré selon l'invention.
La figure 2 est une coupe transversale dans un plan sensiblement vertical d'un meuble selon l'invention qui comporte une superstructure qui peut être sensiblement entièrement réalisée dans un matériau multi couches à base de carton et qui est disposée sur un socle contenant lesdits moyens de refroidissement et de ventilation d'air frais.
La figure 3 est une coupe transversale dans un plan sensiblement vertical d'un autre mode de réalisation d'un meuble selon l'invention dans lequel ledit socle et la structure lourde (par exemple métallique) dudit meuble comporte le panneau perforé et les étagères et leur support ; sur cette figure est illustré un habillage selon l'invention lors d'une étape d'assemblage dudit habillage sur ladite structure de meuble comportant ledit socle.

Par référence à la figure 1, un meuble 17 comporte un socle 8 formant support d'une superstructure 11 qui peut être assemblée avec ledit socle ou montée sur celui ci par un mouvement selon la flèche repérée 9, c'est-à-dire par un simple emboîtement de ladite superstructure (de forme sensiblement parallélipédique, sans fond, c'est-à-dire dont la face inférieure 10 est ouverte) que vient coiffer ledit socle.

Ledit socle comporte une partie inférieure 18 comportant une plaque plane sensiblement horizontale dont les bords 13 constituent des moyens d'appui des bords 21 des panneaux constituant ledit habillage lorsque celui ci vient coiffer ledit socle 8.

Ladite partie inférieure 18 dudit socle 8 comporte également des traverses 19 sur lesquelles est montée ladite plaque plane, lesquelles traverses délimitent ces espaces libres entre ladite plaque plane et le sol sur lequel est posé ledit socle, lesquels espaces libres 14 permettent l'introduction de fourches 20 d'un appareil ou chariot de manutention ce type connu et permettent ainsi une manutention facilitée dudit sole et/ou dudit meuble réfrigéré.

Ledit socle comporte une partie supérieure 15 constituée par une caisse sensiblement parallélipédique dont les arêtes ou angles 12 verticaux situés aux quatre coins dudit parallélipède sont arrondis ou cassés de manière à faciliter l'emboîtement dudit habillage 11 autour de ladite partie supérieure 15.

Ladite caisse formant la partie supérieure 15 dudit socle 8 comporte une ouverture 41 située sur l'une des parois latérales 42 de ladite partie supérieure 15, et comporte dans sa face supérieure une ouverture 48 permettant l'entrée d'air frais venant ce la partie basse avant dudit meuble comme illustré aux figures 2 et 3; la face supérieure dudit socle comporte également un panneau 34 muni de moyens d'étanchéité avec ladite superstructure d'habillage 11, et une zone 49 de sortie d'air après refroidissement dudit air par passage sur une batterie de refroidissement, comme également illustré figure 2.

Ladite superstructure 11 est essentiellement constituée par un panneau latéral gauche 2, un panneau latéral droit 3, un panneau frontal inférieur 4, un panneau frontal supérieur 5, un panneau arrière 6 lesquels panneau 2, 3, 4, 5, 6 sont réalisés dans ledit matériau à base de carton et sont assemblés entre eux par collage ou agrafage.

Ladite superstructure 11 peut également comporter un panneau 7 muni de perforations 22, situé à l'arrière d'étagères 1 sensiblement horizontales ou légèrement inclinées sur l'avant afin de faciliter la visibilité et l'accès aux produits pour le consommateur ; ledit panneau perforé 7 et lesdites étagères 1 peuvent être également réalisés dans ledit matériau multi couches à base de carton.

la zone frontale ouverte ou zone d'accès aux produits est repérée 50 figure 2.

Lesdits panneaux latéraux gauche et droit comportent une partie 45 transparente permettant d'améliorer et de faciliter l'éclairage des produits exposés sur lesdites étagères 1.

Ledit panneau latéral gauche 2 comporte dans sa partie inférieure une découpe délimitant une ouverture 40 qui, lorsque ladite superstructure ou habillage vient poser par ses bords inférieurs 21 sur lesdits moyens d'appui 13 dudit socle, peut coïncider et être située en regard de ladite ouverture 41 prévue dans la paroi latérale 42 dudit socle, et permettre ainsi une entrée et/ou une sortie d'air dans ledit socle, lequel air peut être nécessaire dans le cas d'utilisation d'un système de refroidissement à compression muni d'un condenseur et logé dans ledit socle (figure 2).

Par référence à la figure 2 ledit socle 8 comporte dans ce mode de réalisation des pieds 55 délimitant avec le sol 51 des espaces 14 permettant la manutention dudit socle et/ou dudit meuble.

Ledit socle 8 comporte en partie inférieure une plaque ou fond 39 dont les bords constituent ces zones 13 d'appui ou de portée de ladite superstructure.

Ledit socle comporte un compartiment inférieur 38 dans lequel est situé un condenseur 30 ventilé, un compresseur 31 d'un fluide frigorigène circulant dans des canalisations 36 reliant ledit compresseur audit condenseur, ledit condenseur a un détendeur 32 d'alimentation d'un évaporateur 28 provoquant le refroidissement de l'air venant au contact dudit évaporateur.

les circuits dudit groupe frigorifique ont été partiellement et schématiquement représentés figure 2.

Ledit compartiment inférieur 38 est séparé, par une paroi 33 sensiblement horizontale, d'un compartiment "froid" 37 situé au dessus dudit compartiment 38, lequel compartiment 37 est limité par des parois latérales 42 dudit socle d'une part, par ledit panneau 33 et par un panneau supérieur 34 d'autre part, dans la partie avant duquel est aménagée une ouverture 48 permettant la reprise d'air frais, comme indiqué par la flèche 25, en partie inférieure avant dudit meuble, par exemple grâce à des perforations 22 prévues dans le plateau inférieur 16 d'exposition de produits faisant partie dudit habillage et/ou de ladite structure dudit meuble.

Ledit compartiment 37 comporte ledit évaporateur 28 à ailettes provoquant le refrodissement de l'air s'échappant du compartiment 37 par une ouverture 49 située à l'arrière dudit socle selon la flèche 26 grâce à un ventilateur 29 de circulation d'air ; ledit air refroidi se déplace selon un mouvement sensiblement vertical 23 dans une gaine de circulation d'air 27 délimitée par deux panneaux verticaux et parallèles entre eux et faisant partie de l'habillage et de la superstructure du meuble, à savoir : un panneau arrière perforé 7 qui peut former support d'étagère 1 et est muni d'une pluralité de perforations 22 permettant la pénétration dans la partie avant dudit meuble (selon la flèche 24) et vers les produits exposés sur lesdites étagères, de l'air refroidi circulant dans ladite gaine 27 ; ladite gaine arrière 27 est par ailleurs délimitée par ledit panneau arrière 6 dudit habillage.

Ledit meuble comporte un joint 35 d'étanchéité à l'air prévu sur ledit socle et/ou ledit habillage, à proximité (par exemple entourant) desdites ouvertures 48 et 49 d'entrée et de sortie d'air frais dudit compartiment 37.

Dans la partie supérieure dudit meuble sont prévus deux panneaux de plafond 43 en partie au moins transparents ou translucides de manière à permettre la pénétration à l'intérieur dudit meuble du flux lumineux produit par une source 44 tel qu'une lampe disposée au dessus dudit meuble.

Dans la partie supérieure dudit meuble est prévu un panneau frontal supérieur avant 5, lesquels panneaux de plafond 43 et frontal 5 sont liés aux panneaux latéraux 2,3 et audit panneau arrière 6 par collage et/ou agrafage de préférence.

Ledit habillage comporte dans sa partie inférieure avant une partie 16 dudit plateau inférieur comportant lesdites perforations 22 et permettant ladite reprise d'air frais selon ladite flèche 25 et comporte une partie externe ou panneau inférieur 4 frontal; les panneaux frontaux inférieur 4 et supérieur 5 sont munis d'une couche externe en papier ou carton sérigraphiée ou imprimée.

Par référence à la figure 3 ledit meuble comporte ledit habillage 11 constitué essentiellement dudit panneau arrière 6, dudit panneau avant inférieur 4 et de panneaux latéraux 2, 3 comportant chacun une découpe 47 (ou ouverture) qui est obturée par une plaque d'un matériau transparent afin d'améliorer la visibilité des produits exposés sur les étagères 1.

Ledit habillage comporte en partie supérieure des moyens d'étanchéité 35b afin de limiter las fuites d'air froid lorsque l'habillage 11 a été mis en place selon la flèche 9.

Ledit habillage comporte en partie arrière inférieure dudit panneau arrière des moyens 35a d'étanchéité à l'air entre ledit socle et ledit habillage.

ledit socle 8 comportant ledit compartiment 37 muni de ladite zone de reprise d'air 48, comporte une batterie 28 alimentée par de l'eau glycolée (grâce à une canalisation 46) distribuée par un groupe frigorifique (non représenté) externe audit meuble .

Ledit compartiment 37 comporte ledit ventilateur de circulation de l'air refroidi qui, après passage sur ladite batterie 28, remonte dans ladite gaine 27 essentiellement délimitée par ledit panneau arrière 6 et ledit panneau perforé 53 jusqu'à arriver en partie haute dudit meuble et revenir par la partie avant de celui ci.

Dans le mode de réalisation de la figure 3, ledit socle rigide 8 relié à une partie de la superstructure qui est réalisée en matériau rigide et durable tel que de l'acier et qui comporte ledit panneau arrière 53, lesdites étagères 1 et un panneau de toit 54.

## Revendications

1. Meuble réfrigéré d'exposition de produits sur plusieurs plans (1) ou étagères d'exposition desdits produits, comportant des moyens de guidage et de circulation d'air frais et des moyens de distribution d'air frais vers lesdits plans, lequel meuble comporte un habillage monté de façon amovible sur un socle (8) qui comporte une partie desdits moyens de guidage et de circulation d'air frais, caractérisé en ce qu'il comporte au moins un panneau d'habillage réalisé dans un matériau à base de carton, et dans lequel ledit ou lesdits panneaux à base de carton est (sont) légers, de densité inférieure ou égale à quatre cents kilos par mètre cube, et est (sont) minces, d'une épaisseur inférieure ou égale à trente millimètres, et qui comporte au moins deux plans (1) sensiblement superposés.

2. Meuble selon la revendication 1 qui comporte une zone d'accès auxdits produits par une ouverture protégée par un rideau d'air.

3. Meuble selon l'une quelconque des revendications 1 ou 2 qui comporte un panneau interne (7) de distribution d'air frais qui est réalisé dans un matériau à base de carton.

4. Meuble selon l'une quelconque des revendications 1 à 3, dans lequel lesdits plans ou étagères d'exposition sont réalisés dans un matériau à base de carton.

5. Meuble selon l'une quelconque des revendications 1 à 4 dans lequel ledit ou lesdits panneaux à base de carton est (sont) essentiellement constitué(s) par deux ou trois couches de carton ondulé.

6. Meuble selon l'une quelconque des revendications 1 à 5 qui comporte:
- ledit socle (8) qui comporte au moins un ventilateur (29) de circulation d'air frais, et
- une superstructure montée de façon amovible sur ledit socle, laquelle superstructure comporte :
- lesdits plans ou étagères d'exposition desdits produits, et
- des moyens de distribution d'air frais vers lesdits plans, et
- ledit habillage qui est essentiellement constitué de panneaux réalisés dans un matériau à base de carton.

7. Meuble selon la revendication 6 dans lequel ladite superstructure est essentiellement constituée de panneaux à base de carton.

8. Meuble selon l'une quelconque des revendications 1 à 7 qui est en forme générale de cylindre, de pyramide ou de parallélépipède.

9. Meuble selon l'une quelconque des revendications 1 à 8 dans lequel ledit socle comporte au moins un échangeur ailette (28) de refroidissement d'air circulant dans ledit meuble, lequel échangeur est constitué par un évaporateur ou bien par une batterie de refroidissement dans laquelle circule un fluide réfrigérant qui peut être délivré audit meuble par un groupe frigorifique externe audit meuble, et ledit socle comporte au moins un ventilateur (29) de circulation dudit air refroidi par ledit échangeur (28).

10. Meuble selon l'une quelconque des revendications 1 à 9 dans lequel l'un au moins desdits panneaux d'habillage est muni d'une ouverture (40) susceptible de coïncider avec une ouverture (41) aménagée dans une paroi latérale (42) dudit socle, lesquelles ouvertures (40, 41) permettent le passage d'un fluide.

11. Meuble selon l'une quelconque des revendications 1 à 10 qui comporte des pieds (40) ou longerons (19) qui délimitent au moins un espace libre (14) permettant l'engagement de fourches (20) d'un engin de manutention sous ledit socle.

12. Meuble selon l'une quelconque des revendications 1 à 11 qui comporte des moyens (35) d'étanchéité relative à l'air entre ledit socle et ledit habillage.

13. Meuble selon l'une quelconque des revendications 1 à 12 dans lequel ledit ou lesdits panneaux à base de carton dudit habillage comporte(nt) un revêtement externe imprimé ou sérigraphié.

14. Meuble selon l'une quelconque des revendications 1 à 13 dans lequel ledit socle comporte une partie supérieure (15) qui comporte des arêtes (12) sensiblement arrondies, et ledit socle comporte des moyens (13) d'appui d'une partie au moins du bord inférieur (21) dudit habillage.

## Claims

1. A refrigerated cabinet for displaying products on a plurality of planes (1) or shelves for displaying said products, the cabinet including means for guiding and circulating cool air and means for distributing cool air towards said planes, with said cabinet comprising a cover which is removably mounted on a base (8) that includes a portion of said means for guiding and circulating cool air, the cabinet being characterized in that it includes at least one cover panel made of a cardboard-based material, and in which said cardboard-based panel(s) is(are) lightweight, of a density that is less than or equal to 400 kilograms per cubic meter and is(are) thin, has (have) a thickness that is less than or equal to 30 millimeters, and includes at least two substantially superposed planes (1).

2. The cabinet according to claim 1 which includes a zone for granting access to said products via an opening protected by a curtain of air.

3. The cabinet according to any one of claims 1 or 2 which includes an internal panel (7) for distributing cool air which is made from a cardboard-based material.

4. The cabinet according to any one of claims 1 to 3, in which said display planes or shelves are made from a cardboard-based material.

5. The cabinet according to any one of claims 1 to 4 in which said cardboard-based panel(s) mainly consist(s) of two or three layers of corrugated cardboard.

6. The cabinet according to any one of claims 1 to 5 which includes :
- said base (8) which includes at least one fan (29) for circulating cool air, and
- a superstructure that is removably mounted on said base, with said superstructure comprising :
- said display planes or shelves for said products, and
- means for distributing cool air towards said planes, and
- said cover which mainly consists of panels made from a cardboard-based material.

7. The cabinet according to claim 6 in which said superstructure mainly consists of cardboard-based panels.

8. The cabinet according to any one of claims 1 to 7 which is generally cylindrical, pyramidal or parallelepipedic in shape.

9. The cabinet according to any one of claims 1 to 8 in which said base includes at least one finned heat exchanger (28) for cooling air circulating in said cabinet, which heat exchanger is constituted by an evaporator or else by a cooling battery through which a refrigerating fluid circulates that may be delivered to said cabinet by a refrigerator unit external to said cabinet, and said base includes at least one fan (29) for circulating said air cooled by said heat exchanger (28).

10. The cabinet according to any one of claims 1 to 9 in which at least one of said cover panels is provided with an opening (40) suitable for coinciding with an opening (41) formed in a side wall (42) of said base, which openings (40, 41) allow a fluid to pass.

11. The cabinet according to any one of claims 1 to 10 which includes legs (40) or longitudinal beams (19) delimiting at least one empty space (14) enabling the forks (20) of a handling device to be engaged beneath said base.

12. The cabinet according to any one of claims 1 to 11 which includes air sealing means (35) between said base and said cover.

13. The cabinet according to any one of claims 1 to 12 in which said cardboard-based panel(s) for said cover include(s) a printed or silk-screened outer covering.

14. The cabinet according to any one of claims 1 to 13 in which said base includes a top portion (15) which includes bones (12) that are substantially rounded, and said base includes support means (13) for at least one portion of the lower edge (21) of said cover.

## Patentansprüche

1. Gefriermöbel zum Ausstellen von Erzeugnissen auf mehreren Ebenen (1) oder Etagengestellen zum Ausstellen der Erzeugnisse, mit Mitteln zum Führen und Zirkulieren gekühlter Luft und Mitteln zum Zuleiten gekühlter Luft zu den Ebenen, das eine Ummantelung aufweist, die lösbar auf einem Sockel (8) angebracht ist, der einen Teil der Mittel zum Führen und Zirkulieren gekühlter Luft aufweist, dadurch gekennzeichnet, daß es wenigstens ein aus einem Material auf Pappebasis hergestelltes Ummantelungspaneel aufweist, und bei dem das oder die Paneele auf Pappebasis leicht ist (sind), mit einer Dichte kleiner oder gleich vierhundert Kilogramm pro Kubikmeter, und dünn ist (sind), mit einer Dicke kleiner oder gleich dreißig Millimetern, und das mindestens zwei im wesentlichen übereinanderliegende Ebenen (1) aufweist.

2. Möbel nach Anspruch 1, das einen Zugangsbereich zu den Erzeugnissen durch eine Öffnung aufweist, die durch einen Luftvorhang geschützt ist.

3. Möbel nach einem der Ansprüche 1 oder 2, das ein Innenpaneel (7) zum Zuleiten gekühlter Luft aufweist, das aus einem Material auf Pappebasis hergestellt ist.

4. Möbel nach einem der Ansprüche 1 bis 3, bei dem die Ebenen oder Etagengestelle zum Ausstellen aus einem Material auf Pappebasis hergestellt sind.

5. Möbel nach einem der Ansprüche 1 bis 4, bei dem das oder die Paneele auf Pappebasis im wesentlichen aus zwei oder drei Lagen Wellpappe gebildet ist (sind).

6. Möbel nach einem der Ansprüche 1 bis 5, das aufweist:
- den Sockel (8), der wenigstens einen Ventilator (29) zum Zirkulieren gekühlter Luft aufweist, und
- einen Überbau, der lösbar auf dem Sockel angebracht ist und aufweist:
- die Ebenen oder Etagengestelle zum Ausstellen der Erzeugnisse, und
- Mittel zum Zuführen gekühlter Luft zu den Ebenen, und
- die Ummantelung, die im wesentlichen aus Paneelen aus einem Material auf Pappebasis gebildet ist.

7. Möbel nach Anspruch 6, bei dem der Überbau im wesentlichen aus Paneelen auf Pappebasis gebildet ist.

8. Möbel nach einem der Ansprüche 1 bis 7, das die allgemeine Form eines Zylinders, einer Pyramide oder eines Quaders hat.

9. Möbel nach einem der Ansprüche 1 bis 8, bei dem der Sockel wenigstens einen Austauscher mit Rippen (28) zum Kühlen zirkulierender Luft im Möbel aufweist, der durch einen Verdampfer oder eine Kühlbatterie gebildet ist, in dem bzw. der ein Kühlfluid zirkuliert, das zu dem Möbel durch ein vom Möbel externes kälteerzeugendes Aggregat zugeführt werden kann, und der Sockel wenigstens einen Ventilator (29) zum Zirkulieren der gekühlten Luft durch den Austauscher (28) aufweist.

10. Möbel nach einem der Ansprüche 1 bis 9, bei dem wenigstens eines der Ummantelungspaneele eine Öffnung (40) aufweist, die mit einer in einer Seitenwandung (42) des Sockels angeordneten Öffnung (41) in Deckung bringbar ist, wobei die Öffnungen (40,41) einen Fluiddurchgang ermöglichen.

11. Möbel nach einem der Ansprüche 1 bis 10, das Füße (55) oder Holme (19) aufweist, die wenigstens einen Freiraum (14) begrenzen, der das Einführen von Gabeln (20) eines Handhabungsgerät unter den Sockel ermöglicht.

12. Möbel nach einem der Ansprüche 1 bis 11, das zwischen dem Sockel und der Ummantelung luftundurchlässige Mittel (35) aufweist.

13. Möbel nach einem der Ansprüche 1 bis 12, bei dem das oder die Paneele auf Pappebasis der Ummantelung einen bedruckten oder siebbedruckten äußeren Überzug aufweist bzw. aufweisen.

14. Möbel nach einem der Ansprüche 1 bis 13, bei dem der Sockel ein Oberteil (15) aufweist, das merklich abgerundete Kanten (12) aufweist, und der Sockel Mittel (13) zum Abstützen eines Teils wenigstens des unteren Randes (21) der Ummantelung aufweist.
